# EUROPÄISCHE PATENTSCHRIFT

(11) **EP 1 694 902 B1**
(45) Veröffentlichungstag und Bekanntmachung des Hinweises auf die Patenterteilung: **28.03.2007**
(21) Anmeldenummer: 04703134.9
(22) Anmeldetag: 19.01.2004
(51) Int. Cl.: D06F 59/02, D06F 58/00

(54) **VORRICHTUNG ZUR AUFBEWAHRUNG UND TROCKNUNG EINER SPORTAUSR S TUNG**
DEVICE FOR STORING AND DRYING SPORTS EQUIPMENT
DISPOSITIF POUR STOCKER ET SECHER DES EQUIPEMENTS DE SPORT

(30) Priorität: 18.12.2003 CH 217903
(43) Veröffentlichungstag der Anmeldung: 30.08.2006
(73) Patentinhaber: Hatt, Rolf, 5245 Habsburg (CH)
(72) Erfinder: Hatt, Rolf, 5245 Habsburg (CH)
(74) Vertreter: Schneider Feldmann AG Patent- und Markenanwälte
(86) Internationale Anmeldenummer: PCT/CH2004/000026
(87) Internationale Veröffentlichungsnummer: WO 2005/059231

(56) Entgegenhaltungen:
- US-A- 3 798 788
- US-A- 5 862 606
- US-A1- 2003 222 038

## Beschreibung

Die vorliegende Erfindung betrifft eine Vorrichtung zur Aufbewahrung und Trocknung einer Sportausrüstung gemäss dem Oberbegriff des Patentanspruches 1.

Sportausrüstungen, insbesondere für Eishockey-, Inlinehockey- und Footballspieler, umfassen viele Teile, die zum Trocknen im Tumbler nicht geeignet sind. Dies betrifft insbesondere Schuhe, Schienbeinschoner, gepanzerte Hosen, Ellbogenschoner, Brustpanzer, Handschuhe und Helme. Eine solche Ausrüstung ist relativ schwer und voluminös. Entsprechend ist die Aufbewahrung und Trocknung einer solchen Sportausrüstung problematisch. Die Trocknung über einer Heizung an Kleiderbügeln oder Wäscheleinen ist in den seltensten Fällen machbar. Um insbesondere die Trocknung einigermassen zu lösen, sind in den Garderoben verschiedener Sportvereine oberhalb von Abteilen, die zur Aufbewahrung der Sportausrüstungen geeignet sind, Luftabsaugungen vorgesehen. Auch für die Trocknung einzelner Teile einer Sportausrüstung sind verschiedenen spezielle Trocknungsvorrichtungen bekannt. So ist beispielsweise aus der US-A-5,974,693 ein Gestell bekannt, welches in einer Trommel eines Tumblers angeordnet werden kann und auf dem mehrere Schuhe zum Trocknen aufspannbar sind. Auch Gestelle, die zum Aufhängen und Trocknen von Kleidern generell geeignet sind, sind vorhanden. Rein beispielsweise sei hier auf die US-D-468,873 S verwiesen, welche eine Wäschespinne mit Umhüllungsmantel und einem Gebläse zeigt, oder beispielsweise einen stummen Diener, wie aus der US-A-3,722,703 bekannt. Dieser stumme Diener, genauso wie beispielsweise das Wäschehängetrocknungsgestell gemäss der GB-A-860'208 dienen dem Aufhängen von Kleidern, wobei die Aufhängegestelle möglichst platzsparend gestaltet sind. Auch Gestelle, die besonders für die Aufbewahrung von Sportausrüstungen geeignet sind, sind bekannt. Hierzu kann beispielsweise auf die US-A-6,164,465 oder die US-A-5,617,958 verwiesen werden. Diese beiden letztgenannten Gestelle, genau so wie die Vorrichtung gemäss der US-6,340,188 eignen sich jedoch nicht zum Trocknen von Sportausrüstungen.

Für die Aufbewahrung und Trocknung insbesondere von Sportausrüstungen für Eishockeyspieler oder Footballspieler sind auch Vorrichtungen bekannt, siehe z.B. U5 2003/0222038. So zeigt die US-A-3,802,573 einen mehrgliedrigen Aufhängehaken, der auch zur Aufnahme von Brustpanzern geeignet ist.

Eine Vorrichtung der eingangs genannten Art ist aus der US-A-5,377,849 bekannt. Hierbei handelt es sich um ein Gestell, welches aus einer Vielzahl von Rohr- oder Stabelementen zusammenschraubbar ist und welches insbesondere der Aufbewahrung und dem Transport solcher Sportausrüstungen dient. Hierbei wird insbesondere darauf geachtet, die einzelnen Elemente der Sportausrüstung nicht übereinander zu liegen kommen, um so deren Trocknung zu verbessern. Bei dieser bekannten Lösung wird darauf geachtet, dass das gesamte Gestell aus Einzelrohrelementen, nämlich Rohrabschnitten, Rohrbögen, Rohrabzweigungen etc. zusammenschraubbar ist. Dies erlaubt, das gesamte Gestell aus einem Set von Teilelementen anzufertigen, die von einem Käufer zusammengeschraubt werden können.

Diese bekannte Lösung ist zur aktiven Trocknung kaum geeignet und ist fertigungstechnisch ausgesprochen aufwendig.

Es ist die Aufgabe der vorliegenden Erfindung, eine Vorrichtung zu schaffen zur Trocknung und Aufbewahrung von Sportausrüstungen, insbesondere für Eishockeyspieler und Footballspieler, welche sich rational fertigen lässt und der aktiven Trocknung der Sportausrüstung dient.

Diese Aufgabe löst eine Vorrichtung mit den Merkmalen des Patentanspruches 1. Weitere vorteilhafte Ausgestaltungsvarianten ergeben sich aus den abhängigen Ansprüchen und deren Bedeutung wird in der nachfolgenden Beschreibung unter Bezug auf die anliegende Zeichnung erörtert.

In der Zeichnung ist ein bevorzugtes Ausführungsbeispiel sowie gewisse Details dargestellt. Es zeigt:
- Figur 1: eine Aufsicht auf die erfindungsgemässe Vorrichtung und
- Figur 2: eine Seitenansicht derselben Vorrichtung, während
- Figur 3: eine Sicht von oben auf die Vorrichtung zeigt. In
- Figur 4: ist ein Teilschnitt durch das Flanschelement dargestellt, an dem der Ventilator montiert ist.
- Figur 5: zeigt einen axialen Längsschnitt durch einen Vertikalträger im Bereich eines Anschlusses mit kommunizierender Verbindung und
- Figur 6: einen Diametralschnitt durch die Verbindung entlang der Linie A-A in Figur 5.

Die erfindungsgemässe Vorrichtung ist gesamthaft mit 1 bezeichnet. Sie umfasst zwei Vertikalträger 2, die über einen Querträger 3 mittelbar miteinander verbunden sind und aus zwei Rohrabschnitten gebogen sind .und in einer Ebene verlaufen. Die unteren Enden der beiden Vertikalträger 2 sind je zu einem Standfuss 4 geformt. Hierzu ist ein erster Rohrabschnitt 5 schräg nach hinten und unten verlaufend gebogen, worauf ein zweiter horizontal verlaufender Rohrabschnitt 6 folgt, der die eigentliche Standfläche bildet. Dieser Rohrabschnitt 6 erstreckt sich bezüglich der Ebene, in der die beiden Vertikalträger 2 verlaufen, etwas weiter nach vorne als sie hinter der erwähnten Ebene verlaufen. Anschliessend an den horizontalen Rohrabschnitt 6 sind die freien Rohrenden 8, die zum Aufstecken der Schuhe dienen erst in einen ersten Vertikalabschnitt 7 nach oben und dann in einen Horizontalabschnitt 9 schräg zum Zentrum hin gerichtet verlaufend, um schliesslich in einem vertikalen Endabschnitt 10 zu enden. Die Endabschnitte 10 sind bei 11 verschlossen. Der Horizontalabschnitt 9 läuft zur Mitte hin, um so einerseits das Gewicht über die Standfläche, welche durch die beiden horizontalen Rohrabschnitte 6 definiert wird, zu verlegen und insbesondere aber auch, um die Strecke des Horizontalabschnittes 9 zu verlängern, um hierdurch auch Schuhe mit einem hohen Schaft auf die freien Rohrenden 8 aufstecken zu können.

Auf dem schräg nach hinten und unten gerichteten ersten Rohrabschnitt 5 ist jeweils ein kreisförmiger, offener Bügel 12 befestigt. Beide Bügel 12 dienen der Halterung von Schienbeinschonern. Sie sind über Verbindungsstellen 44 am Rohrabschnitt 5 befestigt und endseitig mit einem Zapfen 45 verschlossen.

Oberhalb der beiden freien Rohrenden 8 zur Aufbewahrung und Trocknung der Schuhe ist ein Rohrelement 13 kommunizierend mit den beiden Vertikalträgern 2 befestigt. Dieses Rohrelement 13 verläuft nach einer Verbindungsstelle 14 in einem ersten Auflageabschnitt 15 horizontal nach vorne und zur Mitte hin. Anschliessend folgen zwei senkrecht zur Ebene, welche die beiden Auflageabschnitte 15 aufspannen, senkrecht nach oben gerichtete Rückhaltebögen 16. Zwischen den beiden Rückhaltebögen 16 ist ein Verbindungsabschnitt 17 vorhanden, der wiederum in der Ebene verläuft, die von den beiden Auflageabschnitten 15 gebildet ist. Das gesamte Rohrelement 13 dient der Aufhängung einer gepanzerten oder gepolsterten Hose. Die beiden Rückhaltebögen 16 kommen dabei in die beiden Hosenbeine zu liegen.

Oberhalb des Rohrelementes 13 ist an den beiden Vertikalträgern 2 jeweils auf gleicher Höhe ein hakenförmiges Rohrelement 18 befestigt. Die beiden hakenförmigen Rohrelemente sind von ihrer jeweiligen Verbindungsstelle 19 haarnadelförmig umgebogen und laufen bezüglich der Ebene, welche von den beiden Vertikalträgern 2 aufgespannt wird, spitzwinklig nach oben. Diese hakenförmigen Rohrelemente 18 dienen einerseits zur Aufnahme von Ellenbogenschoners, die unten bei der Biegung zu hängen kommen, während die freien Enden der hakenförmigen Rohrelemente 18 zum Aufstecken der Handschuhe dienen.

Im hier dargestellten Beispiel ist ein weiteres Rohrelement 20 vorhanden, das U-förmig gebogen ist und als Handtuchhalter dienen kann. Dieses als Handtuchhalter gestaltete Rohrelement erstreckt sich bezüglich der Ebene, welche von den beiden Vertikalträgern 2 aufgespannt wird, senkrecht nach hinten. Entsprechend sind die Verbindungsstellen 21 dieses Rohrelementes 20 an den beiden Vertikalträgern 2 den Verbindungsstellen 19 der hakenförmigen Rohrelemente 18 diametral gegenüber liegend. Die freie Distanz zwischen dem Rohrelement 20 und den beiden kreisförmigen, offenen Bügeln 12 ist relativ gross, so dass das Rohrelement 20, welches als Handtuchhalter gebildet ist, auch zum Aufhängen und Trocknen eines Trikots geeignet ist.

Am oberen Querträger 3 ist schliesslich noch ein nach oben gebogener, mittig angeordneter Bügel 22 befestigt. Der Bügel 22 dient dazu einen Helm zu halten. Der Bügel 22 ist über die beiden Verbindungsstellen 23 mit dem Querträger 3 verbunden.

Der Querträger 3 selber dient der Aufbewahrung eines Brustpanzers. Die Belüftung des Brustpanzers erfolgt durch die Ansaugluft des Ventilators.

Damit die gesamte vorrichtung 1 nicht nur der Aufbewahrung und Halterung einer Sportausrüstung dient, sondern zusätzlich der aktiven Trocknung dienen kann, weisen die verschiedenen Rohrelemente, welche mit den beiden Vertikalträgern 2 verbunden sind, Luftaustrittsöffnungen 30 auf. Einzig die beiden Vertikalträger 2, der Querträger 3 und der Bügel für den Helm 22 weisen keine Luftaustrittsöffnungen 30 auf. Insbesondere sind Luftaustrittsöffnungen an den hakenförmigen Rohrelementen 18, an den beiden Rückhaltebogen 16 des Rohrelementes 13, am kreisförmigen offenen Bügel 12 und schliesslich an den Endabschnitten 10 der Standfüsse 4 vorhanden. Auch das als Handtuchhalter dienende Rohrelement 20 kann mit Luftaustrittsöffnungen 30 versehen sein. Die Luftzufuhr zu den Luftaustrittsöffnungen 30 erfolgt mittels eines Ventilators 31. Dieser ist gehalten an einem Flanschelement 32. Der elektrische Ventilator 31 wird über ein andeutungsweise dargestelltes Kabel 33 gespiesen. Der mit Niederspannung betriebene Ventilator 31 kann einen Transformer im Flansch integriert aufweisen, vorteilhafterweise wird jedoch lediglich eine Steckverbindung 34 vorgesehen, um das Kabel 33 anzuschliessen. Das Kabel 33 kann dann problemlos mit unterschiedlichen Transformern und Adaptern verbunden sein.

Wie bereits eingangs erwähnt, können die beiden Vertikalträger sowie der Querträger 3 aus einem einzigen Rohrabschnitt gefertigt sein. Einfacher ist es jedoch, die beiden Vertikalträger mit einem Teil des Querträgers 3 einzeln zu fertigen und das Flanschelement 32 zur Verbindung der beiden Querträgerabschnitte zu verwenden. In diesem Fall hat der Bügel 22 gleichzeitig die Funktion einer Verstärkung über das Flanschelement 32 hinweg und führt zu einer besseren Klemmung des Flanschelementes im Querträger 3. Die Querverbindung zwischen den beiden Vertikalträgern 2 wird zusätzlich durch die Rohrelemente 20 und 13 erhöht. Schliesslich kann es sinnvoll sein, zwischen den beiden Standfüssen 4 einen Versteifungsträger 35 vorzusehen, der senkrecht unter dem horizontalen Querträger 3 liegt und daher lediglich in der Figur 1 erkennbar ist. Selbstverständlich könnten weitere Versteifungsträger zwischen den beiden Vertikalträgern 2 angeordnet sein, doch dürfte dies kaum erforderlich sein. Der Versteifungsträger 35 weist keine Luftaustrittsöffnungen 30 auf. Er ist auch nicht luftführend. Dies trifft auch auf den Bügel 22 zu.

Das Flanschelement 32 ist in der Figur 4 im Detail dargestellt. Der Ventilator 31 ist lediglich schematisch angedeutet. Das Flanschelement 32 ist als T-Stück gestaltet. Die beiden seitlichen Enden sind als Muffen 36 geformt, in denen die beiden Abschnitte des Querträgers 3 steckbar gehalten sind. Die Abzweigung des T-Stückes ist als Konsole 37 gestaltet, auf der der Ventilator 31 beispielsweise aufgeschraubt oder geklebt sein kann. Das T-Stück lässt sich auch aus Kunststoffspritzstoff technisch fertigen und dabei das Ventilgehäuse als Teil des T-Stückes gestalten.

In den Figuren 5 und 6 ist die mögliche Ausgestaltung der verbindungsstellen, wie sie bei 14, 19 und 44 vorkommen, im Detail dargestellt. Rein beispielsweise sei hier die Verbindungsstelle 14 gezeigt. Die Verbindungsstelle 14 stellt die Verbindung zwischen dem Vertikalträger 2 und dem Rohrelement 13 dar. Mittels einer Lehre werden auf dem Vertikalträger 2 die Schraubbolzen 40 angebracht und die Luftverbindungsöffnung 41 in den Vertikalträger 2 gebohrt.

Die Schraubbolzen 40 können auf dem Vertikalträger 2 aufgeschweisst oder eingeschraubt sein. Im letzteren Fall ist die Leere eine reine Bohrleere, und in den beiden Bohrungen, die zur Aufnahme der Schraubbolzen 40 dienen, wird entsprechend ein Gewinde geschnitten. In den Figuren 5 und 6 ist die Verbindung als Schweissverbindung gezeigt. Das bereits gebohrte Rohrelement 13 wird an seinem Ende zusammengepresst auf einer Matrize, welche die Querschnittsform des Vertikalträgers 2 aufweist. Anschliessend wird man mit einer Bohrleere, welche gegengleich zur Bohrleere zum Setzen der Bohrung für die Schraubbolzen 40 und der Luftverbindung 41 entsprechende Bohrungen anbringen. Nun lässt sich das zusammengepresste Ende 42 des Rohrelementes 13 über die Schraubbolzen 40 schieben, und gleichzeitig kommt die Luftverbindungsöffnung 43 des Rohrelementes 13 genau über die Luftverbindungsöffnung 41 im Vertikalträger 2 zu liegen. Im Prinzip könnte im Bereich der beiden kommunizierenden Luftverbindungsöffnungen 41 und 43 eine Dichtung angebracht sein, doch ist dies üblicherweise nicht erforderlich. Der freie Durchgang im Bereich der Luftverbindungsöffnungen 41 und 43 ist wesentlich grösser als die eventuelle Leckageöffnung. Auch die eventuell an den Leckageöffnungen austretende Luft dient ohnehin auch der Trocknung, da diese ebenfalls in dem Bereich der zu trocknenden Sportausrüstungen wirkt. Bekanntlich wird die Luft den Weg des geringsten Widerstandes nehmen. Entsprechend wird man vorzugsweise im oberen Bereich, also an den hackenförmigen Rohrelementen 18 und dem als Handtuchtrockner gestalteten Rohrelement 20 weniger Luftaustrittsöffnungen bzw. diese mit einem geringeren Durchmesser versehen; als die Luftaustrittsöffnungen 30 am Rohrelement 13 bzw. an dem kreisförmigen offenen Bügel 12. Die Luftaustrittsöffnungen 30 an den Endabschnitten 10, welche in den Schuhen zu liegen kommen, können nochmals geringfügig grösser gestaltet sein, bzw. kann die Anzahl der Luftaustrittsöffnungen 30 hier grösser sein. Gegenüber dem bekannten Stand der Technik weist die erfindungsgemässe Vorrichtung nicht nur den Vorteil auf, dass diese wesentlich preiswerter zu fertigen ist als die den nächstliegenden Stand der Technik bildende Vorrichtung, sondern insbesondere durch die aktive Luftförderung wird der Trocknungsvorgang wesentlich beschleunigt. Dies ist insbesondere für aktive Sportler ausserordentlich wesentlich, da die Trainings- und Spielintervalle relativ kurz sind, und entsprechend die Ausrüstung schnell getrocknet werden muss. Bekanntlich sind solche Sportausrüstungen teuer, und es ist daher für die meisten Sportler nicht möglich, die gesamte Ausrüstung mehrfach zu haben. Durch die aktive Belüftung der Sportausrüstung wird zudem die Keimbildung wesentlich reduziert.

### Liste der Bezugszahlen

- 1: Vorrichtung
- 2: Vertikalträger
- 3: Querträger
- 4: Standfüsse
- 5: erster Rohrabschnitt
- 6: horizontaler Rohrabschnitt
- 7: Vertikalabschnitt
- 8: freie Rohrenden
- 9: Horizontalabschnitt
- 10: Endabschnitt
- 11: Verschluss
- 12: kreisförmiger offener Bügel
- 13: Rohrelement
- 14: Verbindungsstelle
- 15: Auflageabschnitt
- 16: Rückhaltebogen
- 17: Verbindungsabschnitt
- 18: hakenförmiges Rohrelement
- 19: Verbindungsstelle
- 20: Rohrelement als Handtuchhalter
- 21: Verbindungsstelle
- 22: Bügel für Helm
- 23: Verbindungsstelle
- 30: Luftaustrittsöffnungen
- 31: Ventilator
- 32: Flanschelement
- 33: Kabel
- 34: Anschluss
- 35: Verstufungsträger
- 36: Muffen
- 37: Konsole
- 40: Schraubbolzen
- 41: Luftverbindungsöffnung
- 42: Ende Rohrelement
- 43: Luftverbindungsöffnung
- 44: Verbindung
- 45: Zapfen

## Patentansprüche

1. Vorrichtung (1) zur Aufbewahrung und Trocknung einer Sportausrüstung, bestehend aus einem aus Rohren gebildeten Trägergestell in der Form eines Butlers mit mindestens einem Vertikalträger (2) und einem zur Halterung eines Brustpanzers geeigneten Querträger (3), sowie zwei Rohrenden (8, 11) zum Aufstecken von Schuhen, sowie mehreren am mindestens einen Vertikalträger (2) angeformten Halterungen aus Rohrelementen (12,13,18,20) zur Aufnahme weiterer Teile einer Sportausrüstung, wobei der mindestens eine Vertikalträger (2) und der Querträger (3) sowie alle Rohrelemente (12, 13, 18, 20) in kommunizierender Verbindung stehen und ein Flanschelement (32, 36) mit einem daran befestigten Ventilator (31) und elektrischem Anschluss (34) zur Speisung des Ventilators (31) vorhanden ist, und dass die Rohrelemente (12, 13, 18, 20) und Rohrenden (8, 11) zum Aufstecken der Schuhe Luftaustrittsöffnungen (30) aufweisen,
**dadurch gekennzeichnet, dass** zwei Vertikalträger (2) und mindestens ein luftführender Querträger (3) vorhanden sind, die dem Lufttransport dienen und frei von Luftaustrittsöffnungen sind, und dass
die beiden Vertikalträger (2) an ihrem oberen Ende durch einen Querträger (3) verbunden sind und an den unteren Enden (8, 11) je zu einem Standfuss (4, 5) gebogen sind, so dass sich die Vertikalträger (2) annähernd mittig über den Standflächen (6) der Standfüsse (4, 5) befinden, und wobei alle vorgenannten Teile aus einem Rohr gebogen sind.

2. Vorrichtung (1) nach Anspruch 1, **dadurch gekennzeichnet, dass** das Flanschelement (32, 36) mit dem Ventilator (31) an mindestens einen Querträger (3) angeordnet ist.

3. Vorrichtung (1) nach Anspruch 1, **dadurch gekennzeichnet, dass** der vom Ventilator (31) erzeugte Luftstrom vom Flanschelement (32, 36) in beide Richtungen in den Querträger (3) aufgeteilt und eingeleitet wird.

4. Vorrichtung (1) nach Anspruch 1, **dadurch gekennzeichnet, dass** die beiden freien Enden (8, 11) des den Standfuss bildenden Rohres zum Zentrum hin (9) und nach oben (7,10) gebogen und zur Aufnahme von Schuhen geeignet sind, wobei nur im letzten, vertikal nach oben ragenden Abschnitt (10) Luftaustrittsäöffnungen (30) vorhanden sind.

5. Vorrichtung (1) nach Anspruch 1, **dadurch gekennzeichnet, dass** an den Standfüssen (4, 5) an dem Bereich (44), der den der Aufnahme von Schuhen dienenden Enden (8, 11) gegenüber liegt, kreisförmige, offene Bügel (12) aus Rohrelementen vorhanden sind, die mit Luftaustrittsöffnungen (30) versehen sind und sich für die Halterung von Schienbeinschonern eignen.

6. Vorrichtung (1) nach Anspruch 1, **dadurch gekennzeichnet, dass** die beiden Vertikalträger (2) oberhalb der Standfüsse (4, 5) mittels eines Rohrelements (13, 15, 17, 42) miteinander verbunden sind, wobei das Rohrelement (13, 15, 17, 42) aus der Ebene, in der die beiden Vertikalträger (2) verlaufen, nach vorne zum vorderen Ende (7) der Standfüsse (4, 5) gebogen und hier in einer Ebene parallel zur Ebene der Vertikalträger (2) zu zwei nach oben gerichteten Rückhaltebögen (16) geformt ist, wobei das Rohrelement zumindest in dem Bereich der Rückhaltebögen (16) Luftaustrittsöffnungen (30) aufweist.

7. Vorrichtung (1) nach Anspruch 1, **dadurch gekennzeichnet, dass** an beiden Vertikalträgern (2) auf annähernd gleicher Höhe je ein Rohrelement (18) als Aufhängehaken mit Luftaustrittsöffnungen (30) angeformt ist, die der Aufnahme von Ellbogenschonern und Handschuhen dienen.

8. Vorrichtung (1) nach Anspruch 1, **dadurch gekennzeichnet, dass** die beiden Vertikalträger (2) unterhalb des Querträgers (3) mittels eines Rohrelements (20) miteinander verbunden (21) sind, welches aus der Ebene der Vertikalträger (2) nach hinten gebogen ist, jedoch parallel zum Querträger (3) verläuft.

9. Vorrichtung (1) nach Anspruch 1, **dadurch gekennzeichnet, dass** am Querträger (3) ein nach oben gebogener mittig angeordneter Bügel (22) angeordnet (23) ist, der als Helmträger zu dienen geeignet ist.

10. Vorrichtung (1) nach Anspruch 1, **dadurch gekennzeichnet, dass** sämtliche an den beiden Vertikalträgern (2) und dem Querträger (3) anschliessenden Rohrelemente (13, 18) an deren Verbindungsstellen (14,19), entsprechend der äusseren Form der Vertikalträger (2) zusammengepresst sind und Stanzungen zur schraubbaren Befestigungen (40) auf den genannten Trägern (2) aufweisen, sowie jeweils eine Luftverbindungsöffnung (41), die mit einer Luftverbindungsöffnung (43) in dem entsprechenden Träger in der montierten Lage kommuniziert.

11. Vorrichtung (1) nach Anspruch 1, **dadurch gekennzeichnet, dass** das Flanschelement (32, 36) als T-Stück mit einer Trägerkonsole (37) für den Ventilator (31) versehen ist, und eine elektrische Steckverbindung (34) zur Speisung des Ventilators (31) vorgesehen ist.

## Claims

1. A device for storing and drying sports equipment, consisting of a support stand formed of tubes and in the form of a valet with at least one vertical support (2) and a transverse support (3) suitable for holding a breast plate (3), as well as two tube ends (8, 11) for sticking on shoes, as well as several holders of tube elements (12, 13, 18, 20), which are integrally formed on at least one vertical support (2), for receiving further parts of sports equipment, wherein the at least one vertical support (2) and the transverse support (3) as well as all tube elements (12, 13, 18, 20) are in communicating connection, and a flange element (32,36) with a ventilator (31) fastened thereto and with an electrical connection (34) for feeding the ventilator (31) is provided, and that the tube elements (12, 13, 18, 20) and tube ends (8, 11) for sticking on the shoes, comprise air exit openings (30),
**characterised in that** two vertical supports (2) and at least one air-leading transverse support (3) are present, which serve for the transport of air and are free of air exit openings, and that
the two vertical supports (2) at their upper end are connected by a transverse support (3), and at the lower ends (8, 11) are in each case bent into a standing foot (4, 5), so that the vertical supports (2) are located approximately centrally over the standing surfaces (6) of the standing feet (4,5), and wherein all previously mentioned parts are bent from a tube.

2. A device (1) according to claim 1, **characterised in that** the flange element (32, 36) with the ventilator (31) is arranged on at least one transverse support (3).

3. A device (1) according to claim 1, **characterised in that** the air flow produced by the ventilator (31) is divided and introduced in both directions into the transverse support (32) by the flange element (32, 36).

4. A device (1) according to claim 1, **characterised in that** the two free ends (8, 11) of the tube forming the standing foot are bent towards the centre (9) and upwards (7, 10), and are suitable for receiving shoes, wherein air exit openings (30) are only present in the last, vertically upwardly projecting section (10).

5. A device (1) according to claim 1, **characterised in that** circular, open bows (12) of tube elements are present on the standing feet (4, 5) at the region (44) which lies opposite the ends (8, 11) serving for receiving the shoes, and these tube elements are provided with air exit openings (30) and are suitable for holding shin pads.

6. A device (1) according to claim 1, **characterised in that** the two vertical supports (2) are connected to one another above the standing feet (4, 5) by way of a tube element (13,15,17,42), wherein the tube element (13, 15, 17, 42), out of the plane in which the two vertical supports (2) run, is bent to the front to the front end (7) of the standing feet (4, 5) and here in a plane parallel to the plane of the two vertical supports (2), is shaped into two upwardly directed retaining bows (16), wherein the tube element at least in the region of the retaining bows (16) comprises air exit openings (30).

7. A device (1) according to claim 1, **characterised in that** in each case a tube element (18) as a hang-up hook with air exit openings (30) is integrally formed on the two vertical supports (2) at approximately the same height, and serve to receive elbow protectors and gloves.

8. A device (1) according to claim 1, **characterised in that** the two vertical supports (2) are connected to one another (21) below the transverse support (3) by way of a tube element (20) which is bent to the rear out of the plane of the vertical supports (2), but runs parallel to the transverse support (3).

9. A device (1) according to claim 1, **characterised in that** an upwardly bent, centrally arranged bow (22) is arranged (23) on the transverse support (3), and is suitable for serving as a helmet carrier.

10. A device (1) according to claim 1, **characterised in that** all tube elements (13,18) connecting to the two vertical supports (2) and the transverse support (3), at their connection locations (14, 19) are pressed together according to the outer shape of the vertical supports (2), and comprise punchings for the screwable fastening (40) on the mentioned supports (2), as well as in each case an air connection opening (41) which communicates with an air connection opening (43) in the corresponding support in the assembled position.

11. A device (1) according to claim 1, **characterised in that** the flange element (32, 36) as a T-piece is provided with a support bracket (37) for the ventilator (31), and an electrical plug-and-socket connection (34) is provided for feeding the ventilator (31).

## Revendications

1. Dispositif (1) pour stocker et sécher un équipement de sport, se composant d'un bâti de support formé par des tubes en forme de valet avec au moins un support vertical (2) et un support transversal (3) approprié pour la fixation d'une cuirasse, ainsi que deux extrémités de tube (8, 11) pour y fixer des chaussures, ainsi que plusieurs fixations - conçues au niveau d'au moins un support vertical (2) - composées d'éléments tubulaires (12, 13, 18, 20) pour le logement d'autres pièces d'un équipement de sport, auquel cas au moins un support vertical (2) et le support transversal (3), ainsi que tous les éléments tubulaires (12, 13, 18, 20), sont en jonction communicante et un élément à bride (32, 36) avec un ventilateur (31) y étant fixé et avec un raccordement électrique (34) pour l'alimentation du ventilateur (31) est disponible et que les éléments tubulaires (12, 13, 18, 20) et les extrémités de tube (8, 11) pour la fixation de chaussures présentent des ouvertures de sortie d'air (30),
**caractérisé en ce que** deux supports verticaux (2) et au moins un support transversal (3) conduisant l'air sont disponibles, lesquels servent au transport de l'air et ne présentent aucune ouverture de sortie d'air et que les deux supports verticaux (2) sont reliés à leur extrémité supérieure par un support transversal (3) et sont respectivement pliés aux extrémités inférieures (8, 11) en un pied de support (4, 5), de sorte les supports verticaux (2) se trouvent approximativement au milieu au-dessus de la surface d'appui (6) du pied de support (4) et auquel cas toutes les parties mentionnées auparavant se composant d'un tube sont pliées.

2. Dispositif (1) selon la revendication 1, **caractérisé en ce que** l'élément à bride (32, 36) avec le ventilateur (31) est agencé au niveau d'au moins un support vertical (3).

3. Dispositif (1) selon la revendication 1, **caractérisé en ce** l'écoulement d'air produit par le ventilateur (31) est reparti et envoyé, à partir de l'élément à bride (32, 36), dans les deux directions dans le support transversal (3).

4. Dispositif (1) selon la revendication 1, **caractérisé en ce que** les deux extrémités libres (8, 11) du tube formant le pied de support sont cintrées vers le centre (9) et vers le haut (7, 10) et sont appropriées pour la réception de chaussures, auquel cas des ouvertures de sortie d'air (30) sont disponibles uniquement dans le dernier segment (10) dépassant verticalement vers le haut.

5. Dispositif (1) selon la revendication 1, **caractérisé en ce que** des cintres (12) ouverts et circulaires composés d'éléments tubulaires sont disponibles au niveau des pieds de support (4, 5), au niveau du secteur (44) étant situé vis-à-vis des extrémités (8, 11) servant au logement de chaussures et ces cintres (12) sont pourvus d'ouvertures de sortie d'air (30) et se prêtent pour la fixation de protèges tibias.

6. Dispositif (1) selon la revendication 1, **caractérisé en ce que** les deux supports verticaux (2) au-dessus des pieds de support (4, 5) sont reliés l'un à l'autre à l'aide d'un élément tubulaire (13, 15, 17, 42), auquel cas l'élément tubulaire (13, 15, 17, 42) se trouvant sur le plan dans lequel passent les deux support verticaux (2) est plié vers l'avant vers l'extrémité (7) supérieure du pied de support (4, 5) et est formé ici, dans un plan parallèle par rapport au plan du support vertical (2), en deux coudes de retenue (16) dirigée vers le haut, auquel cas l'élément tubulaire présente des ouvertures de sortie d'air (30) au moins dans le secteur des coudes de retenue (16).

7. Dispositif (1) selon la revendication 1, **caractérisé en ce que** un élément tubulaire (18) est moulé, en tant que crochet de suspension avec des ouvertures de sortie d'air (30), au niveau de chaque support vertical (2) approximativement à la même hauteur, ce crochet de suspension servant au logement de protèges coudes et des gants.

8. Dispositif (1) selon la revendication 1, **caractérisé en ce que** les deux supports verticaux (2) au-dessous des supports transversaux (3) sont reliés l'un à l'autre (21) à l'aide d'un élément tubulaire (20), lequel est plié vers l'arrière à partir du plan du support vertical (2), mais il passe toutefois parallèlement par rapport au support transversal (3).

9. Dispositif (1) selon la revendication 1, **caractérisé en ce qu'**un cintre (22), agencé au milieu en étant plié vers le haut, est agencé (23) au niveau du support transversal (3), ce cintre étant apte à servir de support pour le casque.

10. Dispositif (1) selon la revendication 1, **caractérisé en ce que** tous les éléments tubulaires (13, 18) se joignant aux deux supports verticaux (2) et au support transversal (3) sont pressés les uns contre les autres à leurs points de jonction (14, 19), conformément à la forme extérieure du support vertical (2) et présentent des évidements pour une fixation (40) par vis sur les dénommés supports (2), ainsi que respectivement un orifice de communication d'air (41), lequel communique avec un orifice de communication d'air (43) dans le support correspondant lorsque le dispositif est assemblé.

11. Dispositif (1) selon la revendication 1, **caractérisé en ce que** l'élément à bride (32, 36) qui se présente sous la forme d'une pièce en T est équipé d'une console porteuse (37) pour le ventilateur (31) et qu'une fiche de raccordement électrique (34) est prévue pour alimenter le ventilateur (31).
